# EUROPÄISCHE PATENTSCHRIFT

(11) **EP 0 990 453 B1**
(45) Veröffentlichungstag und Bekanntmachung des Hinweises auf die Patenterteilung: **18.08.2004**
(21) Anmeldenummer: 99118807.9
(22) Anmeldetag: 23.09.1999
(51) Int. Cl.: A62C 5/02, A62C 31/07

(54) **Feuerlöschvorrichtung**
Fire extinguishing device
Dispositif d'extinction d'incendie

(30) Priorität: 01.10.1998 DE 19845282
(43) Veröffentlichungstag der Anmeldung: 05.04.2000
(73) Patentinhaber: Brusinelli, Roberto, 39051 Branzoll (BZ) (IT)
(72) Erfinder: Brusinelli, Roberto, 39051 Branzoll (BZ) (IT)
(74) Vertreter: Flach, Dieter Dipl.-Phys.

(56) Entgegenhaltungen:
- EP-A- 0 337 184
- DE-C- 4 029 354
- DE-U- 29 510 982
- US-A- 4 951 754
- US-A- 5 277 256

## Beschreibung

Die Erfindung betrifft eine Feuerlöschvorrichtung nach dem Oberbegriff des Anspruches 1.

Eine Feuerlöschvorrichtung ist aus dem DE G 88 08 931 U1 bekannt geworden. Sie umfasst eine Löschpistole, die über einen auf einer Schlauchtrommel aufwickelbaren Schlauch mit einer Hochdruckeinrichtung in Verbindung steht. Über ein Drei-Wege-Ventil ist das der Düse gegenüberliegende Ende des Schlauches mit zwei Kammern verbunden, wobei die eine Kammer schaummittelfreies Löschwasser und die andere Kammer ein Wasser-Schaummittel-Gemisch aufnimmt.

Durch diese Anordnung kann unter Druck stehendes Löschmittel, bestehend aus reinem Wasser oder aus einem Wasser-Schaummittel-Gemisch, entsprechend der Umsteuerung des Drei-Wege-Ventils am Brandherd eingesetzt werden.

Ein Hochdruckfeuerlöschgerät ist grundsätzlich auch aus der DE 195 09 322 A1 bekannt geworden. Es umfasst eine Löschpistole mit einem Druckgashahn. Mittels einer Auslöseeinrichtung ist ein Teil des Druckgases so umleitbar, dass durch dieses eine Kraft erzeugt wird, die ein Ventil öffnet, so dass das im Druckgasraum verbliebene Gas durch das Ventil in den Löschmittelraum dringen kann. Dabei wird das Löschmittel schlagartig ausgeblasen und schlägt sich in extrem feiner Verteilung auf den Brandherd nieder. Es handelt sich dabei um eine, stets Rückschläge erzeugende, getaktete Löscheinrichtung.

Aus der Vorveröffentlichung DE-Z "Magazin der Feuerwehr", Heft 9/97, Seite 524 ist ein Kleinlöschfahrzeug beschrieben, bei welchem eine Löschpistole eingesetzt wird, mit der Wassernebel einerseits sowie Wassernebel mit einem Sprühstrahl neben einem Vollstrahl andererseits erzeugt werden kann.

Eine gattungsbildende Feuerlöschvorrichtung ist aus der US A-5,277,256 bekannt geworden. Diese Feuerlöschvorrichtung umfasst drei Tankanlagen, in denen getrennt Schaum, Wasser und Gas gespeichert ist. Alle drei Tankanlagen sind über drei Zwischenleitungen mit einem Löschschlauch verbunden, der drei integrierte getrennte Leitungsabschnitte umfasst, worüber der Löschpistole getrennt Schaum, Wasser und Gas zugeführt werden können. Über entsprechende Umschalt-, Öffnungs- bzw. Schließventile können die erwähnten drei Löschmedien Schaum, Wasser und Gas auch miteinander in unterschiedlichen Kombinationen vermischt abgegeben werden.

Ein Löschgerät mit einem Wasser- bzw. einem Schaummittel und einem Druckgasbehälter ist auch aus der DE-C1-40 29 354 als bekannt zu entnehmen. Daraus ist auch zu ersehen, dass der Löschschlauch auf einer Trommel in dem boxenförmigen Gehäuse der Löschvorrichtung aufgewickelt ist.

Gemäß der vorbekannten DE-U1-295 10 982 wird ein Feuerlöscher mit einer Löschpistole verwendet, die intern drei Zuführleitungen umfasst, und zwar mit einer mittleren Zuführleitung für Gas und zwei außenliegenden Zuführleitungen jeweils zum Zuführen von Wasser.

Im Löschschlauch ist gemäß dieser Vorveröffentlichung auch ein elektrisches Kabel integriert untergebracht.

Aufgabe der vorliegenden Erfindung ist es, ausgehend von dem eingangs genannten Stand der Technik, eine nochmals verbesserte Feuerlöschvorrichtung zu schaffen.

Die Aufgabe wird erfindungsgemäß entsprechend den im Anspruch 1 angegebenen Merkmalen gelöst. Vorteilhafte Ausgestaltungen der Erfindung sind in den Unteransprüchen angegeben.

Durch die vorliegende Erfindung wird eine deutliche Verbesserung gegenüber herkömmlichen Feuerlöschvorrichtungen geschaffen.

Die erfindungsgemäße Feuerlöschvorrichtung zeichnet sich vor allem dadurch aus, dass das Schaum- oder Benetzungsmittel - welches grundsätzlich in einem dritten Schlauch der Löschpistole zugeführt werden könnte - bereits vor der Löschpistole, also vor dem Löschschlauch, zusammengeführt und zusammengemischt und über eine gemeinsame Saugleitung der Pumpe über dem am Pumpenausgang angeschlossenen Löschschlauch zur Löschpistole befördert wird.

Durch die Verwendung des Pumpenvormischers ist es ausreichend, einen Löschschlauch bzw. eine Löschpistole zu verwenden, in der lediglich zwei integrierte Leitungen oder Schläuche vorgesehen sind, nämlich einmal eine Leitung zur Zuführung des Löschwassers oder des Schaummittels oder des mit Schaummittel versetzenden Löschwassers, und einer zweiten Leitungen zur Zuführung des Löschgases.

Um insbesondere die Ventile zur Erzeugung des gewünschten Löschstrahles, die bevorzugt auf einer transportablen Plattform oder einer transportable Anlageneinheit oder selbstfahrend auf einem Fahrzeug vorgesehen sind, von der Löschpistole aus zu bedienen, sind bevorzugt eine oder mehrere elektrische Leitungen von der Löschpistole zur Betätigungseinheit geführt.

Als günstig hat sich in diesem Zusammenhang erwiesen, eine geeignete Ventilanordnung zu verwenden, beispielsweise ein Drei-Wege-Mischventil 33 (oder z.B. zwei getrennt steuernde Ventile), über die elektrisch gesteuert sowohl der Zulauf vom Löschwassertank als auch der Zulauf und die Beimischung von Schaummittel entsprechend zu- und abgeschaltet, entsprechend dosiert etc. werden kann.

Dabei kann ferner als grundsätzlich positiv angemerkt werden, dass bei der vorliegenden Feuerlöschvorrichtung gleichwohl auch die Merkmale und Vorteile beibehalten werden konnten, die sich auch beim Stand der Technik bereits als vorteilhaft erwiesen haben. Als positiv ist in diesem Zusammenhang zu vermerken, dass die unterschiedlichsten Löschstrahlen erzeugbar sind, nämlich beispielsweise:
- Wasser-Vollstrahl
- Wasser-Nebelstrahl (ggf. mit unterschiedlicher Sprühnebelausgestaltung)
- reiner Löschgas-Strahl (beispielsweise CO₂-Löschstrahl)
- Vollstrahl mit Benetzungsmittel
- Nebelstrahl mit Benetzungsmittel
- Schaum-Vollstrahl
- Schaum-Nebelstrahl (Sprühstrahl)
- Löschgas-Schaum (beispielsweise CO₂-Schaumstrahl)

Durch Betätigung von Ventilen kann dabei nur Löschmittelwasser oder nur Löschmittelgas zur Bekämpfung des Brandherdes eingesetzt werden. Sollte in dem einen der drei Tanks statt reinem Löschmittel bereits ein Gemisch aus einem Schaummittel und Wasser eingefüllt sein, so könnte beispielsweise durch entsprechende Schaltung der Ventile nur das in diesem Tank befindliche Gemisch zur Bekämpfung des Brandherdes eingesetzt werden.

Bevorzugt wird aber kein Tank zur Aufnahme eines Schaummittel-Wasser-Gemisches vorgesehen, sondern ein separater Tank zur Aufnahme des Schaummittels neben dem Tank für das Löschwasser. Durch Zusammenführung des Löschwassers mit dem Löschmittel kann beispielsweise dann entsprechender Löschmittelschaum als Vollstrahl oder als Nebel- oder Sprühstrahl erzeugt werden.

Ebenso möglich ist es durch Vermischung des Benetzungsoder Schaummittels mit Luft oder alternativ mit Löschgas einen entsprechenden "trockenen" Löschmittelschaum zu erzeugen. Ebenso kann aber gleichzeitig unter Druck bis Hochdruck stehendes Löschwasser mit zugeführt werden.

In einer Weiterbildung der Erfindung ist vorgesehen, dass in einem gemeinsam von der Löschpistole zur Betätigungsanlage führenden Schlauch, der nachfolgend teilweise auch als Schlauchmantel bezeichnet wird, nicht nur die beiden für die Zuführung des Löschmittelwassers zum einen und des Löschgases zum anderen vorgesehenen Leitungen oder Schläuche, sondern zudem auch die zumindest eine oder zwei elektrischen Leitungen zur Betätigung und Steuerung der Löschanlage von der Löschpistole aus gemeinsam untergebracht sind. Bevorzugt kann dieser Mantelschlauch in seiner Gesamtheit über eine Schlauchtrommel auf der Löschanlage aufgewickelt werden.

ES hat sich als günstig erwiesen, an dem Löschgastank, der bevorzugt in einer wieder ladbaren oder auswechselbaren Löschgas-Druckflasche besteht, in dem Leitungsabschnitt von dieser Druckgasflasche zum Anschluss des Schlauches führend ein Druckminderungsventil unterzubringen, um den Löschgasdruck von beispielsweise 250 bar auf z.B. 10 bis 30 bar zu senken.

Ferner hat sich als günstig erwiesen, bei Zuschalten der Löschpistole die entsprechenden Ventile nicht schlagartig zu öffnen, um die Rückschlagwirkung zu dämpfen. Dazu könnten auch Bypassventile eingesetzt werden, die aus der Reinigungstechnik bekannt sind.

Da in der Regel die Feuerlöschvorrichtung auch einen Elektrogenerator umfasst, kann die hierüber erzeugte Wärme benutzt werden, das Druckminderungsventil zur Minderung des Löschgasdruckes zu erwärmen. Denn durch die Druckabsenkung kommt es hier im Bereich des Druck-Absenkventiles ggf. zu einer starken Abkühlung bis hin zu einer möglichen Vereisung, die durch die erwähnte Wärmezufuhr verhindert werden kann.

Schließlich hat es sich auch als günstig erwiesen, auf der Löschpistole abgabeseitig ein Schaumrohr aufzusetzen. Dies kann bevorzugt zumindest zwischen zwei oder drei Stellungen verstellt werden, wobei in der Grundstellung der Schaum als solches nicht aktiv ist. In einer ersten Verstellposition kann bei dem aufgesetzten, verschiebbaren Schaumrohr, welches gegenüberliegend zur Abgaberichtung beispielsweise mit einem erweiterten, eine Luftzufuhr erlaubenden Trichter versehen ist, durch den im Einsatz bedingten Venturi-Effekt Luft ansaugen und dadurch zur Schaumwirkung beitragen, wenn Luftschaum abgegeben werden soll. In einer zweiten Verstellposition kann das Schaumrohr auch in eine Lage gebracht werden, bei der die Luftzufuhr teilweise oder ganz abgeriegelt ist und in der zweiten zugeführten Leitung Löschgas zugeführt wird, welches dann im Schaumrohr intern, beispielsweise mit dem ebenfalls zugeführten Löschmittel oder dem Löschmittel-Wasser-Gemisch, zur Schaumbildung dient (Löschgasschaum, z. B. CO₂-Schaum).

Aus den oben gemachten Ausführungen geht hervor, dass die erfindungsgemäße Löschvorrichtung beinahe für jede Brandklasse einsetzbar ist, wobei sich dabei ein sehr schnelles und gezieltes Arbeiten ermöglicht. Dabei kann das Gerät bei fast allen Brandherden gleichermaßen eingesetzt werden, da es entsprechend den Erfordernissen vor Ort ermöglicht, mit den unterschiedlichsten Mitteln (Löschwasser, Schaummittel, Löschgas sowie Mischungen derselben) die optimale Brandgasbekämpfung durchzuführen. Dadurch wird auch der Gefahr einer Wasserschadenbildung entgegengewirkt, da nicht immer, wie bei anderen Geräten, zwangsläufig nur mit Löschwasser gelöscht werden muss.

Da dieses Gerät bei allen Brandherden gleichermaßen eingesetzt werden kann, ist es einer das Gerät bedienenden Person schnell vertraut. Ferner kommt es außerdem zu weniger Fehlbedienungen, da für verschiedene Brandherde nicht unterschiedliche Geräte verwendet werden müssen. Durch die erwähnte anfängliche Druckabsenkung bei Betätigung der Löschpistole werden zudem in günstiger Weise die Rückschläge gedämpft.

Schließlich können über die eine oder mehreren elektrischen Leitungen auch Informationssignale vom "Löschmann" zu weiteren Helfern weitergeleitet werden, wobei sogar durch Einsatz von Lautsprecher und Mikrofon eine Sprechverbindung möglich ist.

Folgende weitere Vorteile können im Bezug auf die Löschvorrichtung erwähnt werden:
- es sind hohe Arbeitsdrücke für das Löschwasser erzeugbar, beispielsweise bis 300 bar und mehr;
- es ist ein niedriger Arbeitsdruck für das Löschgas erzeugbar, beispielsweise 10 bis 30 bar;
- durch die Anwendung unterschiedlicher Löschmittel ist ein geringer Löschmittelverbrauch garantiert;
- durch einen hohen Wasserdruck ergibt sich ein Blaseffekt, wodurch der Wasserverbrauch erniedrigt wird;
- durch die einfache Handhabung des Gerätes ist es nicht nur für Feuerwehr, sondern auch für feuerwehrtechnisch geschultes Personal in Industrie, Handwerk und Schulen geeignet;
- das Gerät kann äußerst leicht und kompakt aufgebaut sein, weshalb es auch für kleine Einsatzfahrzeuge geeignet ist;
- durch Verwendung des Generators kann es zusätzlich mit einer Flutlichtanlage ausgestattet sein;
- da das Gerät sehr handlich ist, ist ein gezieltes Arbeiten möglich, wodurch nochmals der Löschmittelverbrauch gesenkt werden kann.

Die Erfindung wird nachfolgend anhand eines Ausführungsbeispiels näher erläutert. Dabei zeigen im einzelnen
- Figur 1 :: in schematischer Darstellung die Feuerlöschbasis der Feuerlöschvorrichtung;
- Figur 2 :: eine Querschnittsdarstellung durch den Mantelschlauch gemäß Schnittlinie II-II in Figur 1 bzw. 3;
- Figur 3 :: eine schematische Seitenansicht einer Löschpistole;
- Figur 4 :: eine untere Ansicht der in Figur 2 angegebenen Löschpistole in schematischer Darstellung;
- Figur 5 :: eine rückwärtige Ansicht der Löschpistole unter Darstellung des Bedienfeldes;
- Figur 6 :: eine frontseitige Ansicht der Löschpistole;
- Figuren 7 bis 9 :: drei Seitendarstellung der Spritzpistole mit unterschiedlich weit ausgefahrenem Schaumrohr.

Von einer Feuerlöschvorrichtung 1 ist in Figur 1 in schematischer Seitenansicht die Basis oder Anlage 3 gezeigt, die beispielsweise auf einem gemeinsamen Chassis 5 aufgebaut sein kann. Es kann sich dabei um eine insgesamt transportable Einheit handeln, die beispielsweise bei Bedarf auch auf einem Lastfahrzeug oder Anhänger oder einem Kleinfahrzeug mit Pritsche aufgeladen werden kann. Es kann sich aber auch dabei um eine selbstfahrende Feuerlöschvorrichtung handeln.

Die Basis 3 der Feuerlöschvorrichtung 1 umfasst dabei einen Löschwassertank 7, ein dem gegenüber in der Regel mit geringerem Volumen ausgestatteten Schaummitteltank 9 sowie einen Löschgastank 11, der im gezeigten Ausführungsbeispiel aus einer wieder aufladbaren und/oder auswechselbaren, anschließbaren Löschgas-Druckflasche 11' besteht.

Im gezeigten Ausführungsbeispiel ist ferner eine Schlauchtrommel 15 vorgesehen, von der ein Löschschlauch 17 in entsprechender Länge abwickelbar ist. Der Löschschlauch 17 ist dabei geräteseitig, d.h. basis- oder anlageseitig, mit einer Zulauf- oder Anschlusseinrichtung 19, in der Regel an der Stirnseite der Schlauchtrommel 15 mittig ausgestattet.

Wie ferner zu ersehen ist, ist auf der Basis oder Anlage 3 eine Steuer- und/oder Betätigungseinrichtung 21 mit einem Bedienfeld 23 vorgesehen.

Schließlich ist auf dem Chassis 5 auch noch eine Pumpe, insbesondere eine Hochdruckpumpe 25 vorgesehen, deren Saugleitung 27 über einen Pumpen-Vormischer 29 mit einer mit dem Löschwassertank 7 zum einen in Verbindung stehenden Wasserauslaufleitung 7' und über eine zweite Leitung, nämlich eine Schaummittel-Auslaufleitung 9' mit dem Schaumitteltank in Verbindung steht. Über eine geeignete Ventilanordnung, beispielsweise ein Drei-Wege-Mischventil 33 (oder z.B. zwei getrennt steuernde Ventile), kann elektrisch gesteuert sowohl der Zulauf vom Löschwassertank 7 geöffnet, geschlossen oder dosiert geöffnet und/oder die Zufuhr von Schaummittel über die Schaummittel-Auslaufleitung 9' unterbunden, geöffnet oder dosiert geöffnet werden.

Eine auf der Druckseite mit der Pumpe 25 in Verbindung stehende Pumpendruckleitung 37 steht mit dem einen Zuführanschluss 19a der Zulauf- und Anschlusseinrichtung 19 mit der Schlauchtrommel 15 in Verbindung.

Schließlich ist auch noch eine Druckgasleitung 39 von einem Auslassstutzen der Löschgas-Druckflasche 11' mit einem zweiten Zuführanschluss 19b an der zentralen Zulaufund Anschlusseinrichtung 19 fest verbunden. In dieser Druckgasleitung 39 ist ferner noch eine Druckreduzieroder Druckminderungseinrichtung 43 vorgesehen, auf die später noch eingegangen wird.

Wie sich aus der Querschnittsdarstellung durch den Löschschlauch 17 gemäß Figur 2 ergibt, handelt es sich beim Löschschlauch 17 um einen Mantelschlauch, der in seinem Inneren zumindest zwei Schläuche oder Leitungen 17a und 17b umfasst, nämlich eine Löschwasser-Leitung 17a und eine Löschgas-Leitung 17b. Der Aufbau ist also derart, dass die Wasserauslaufleitung 7' und die Schaummittel-Auslaufleitung 9' über den sogenannten Pumpenvormischer 29, worüber die beiden Leitungen zu der gemeinsamen Einlaufleitung 27 zusammengeführt werden, über die Pumpe 25 und die Pumpendruckleitung 37 mit der Fluidleitung 17a in Verbindung steht, wohingehend die Druckgasleitung 39 mit der Löschgasleitung 17b im Löschmantel 17 in Verbindung steht.

Nachfolgend wird auf die Figuren 3 ff., d.h. die darin schematisch gezeigte Löschpistole, näher eingegangen.

Die Löschpistole 51 ist von ihrem geometrischen Grundaufbau her vergleichbar herkömmlichen Löschpistolen gestaltet. Sie umfasst ein Rohr 53 mit einem darauf austrittsseitig aufgesetzten und verstellbaren Schaumrohr 55 (Figuren 7 bis 9), welches rückseitig mit einem Ansaugtrichter 57 versehen ist. In der Mitte des Rohres 53 ist unten vorstehend ein zusätzlicher Haltegriff 59 vorgesehen.

Rückwärtig ist die Löschpistole mit einem schräg nach unten vorstehenden Griffabschnitt 61 versehen, welcher unterhalb eines Schutzbügels 63 ein Betätigungselement 65 umfasst. Durch Drücken des Betätigungselementes 65 wird entsprechend den Voreinstellungen am vorderen Auslaufende 67 das entsprechende Löschmittel in der gewünschten Form abgegeben.

An der rückwärtigen Seite des Griffabschnittes 61 ist, wie insbesondere in Figur 5 dargestellt ist, ein Pistolenbedienfeld 69 vorgesehen. Darüber kann das gewünschte Betriebsprogramm eingestellt werden, wobei diese Daten über die im Mantelschlauch 17 mitverlegten elektrischen Leitungen 22 (Figur 2) zur Basis 3 führen. Von der Löschpistole 51 aus kann beispielsweise eingestellt werden, ob nur mit Wasser gelöscht werden soll, um darüber das entsprechende Mischventil 33 anzusteuern, also nur Löschwasser über die Pumpe und die Fluidleitung 17a zur Löschpistole unter Hochdruck zu pumpen und über das Auslaufende abzugeben. In einem anderen Fall kann an der Löschpistole (Bedienfeld 69) eingestellt werden, dass beispielsweise Löschwasser und Schaummittel vorgemischt und über die Pumpe und die Fluidleitung 17a zur Löschpistole gepumpt und am vorderen Auslaufende abgegeben werden. Ebenso kann über dieses Pistolenbedienfeld 69 eingestellt werden, dass beispielsweise nur Löschgas über die zweite Leitung, d.h. über die Löschgasleitung 17b an die Löschpistole abgegeben wird, oder dass beispielsweise Löschgas gemischt wird mit Schaummittel und/oder Wasser etc.

Soll das Schaummittel aufgeschäumt werden, so wird Löschwasser mit Schaummittel gemischt und unter Zuführung von Löschgas oder Luft aufgeschäumt.

Die zusätzliche Verwendung von Löschgas oder von Luft, insbesondere auch zur Aufschäumung von Schaummittel kann beispielsweise allein durch Verstellung des Schaumrohres 55 bewerkstelligt werden.
In der Stellung gemäß Figur 7, d.h. bei völlig eingefahrenem Schaumrohr, wird üblicherweise ein Löschwasserstrahl, ein Löschwasserstrahl mit Benetzungsmittel oder ein reiner Löschgasstrahl abgegeben.

Bei völlig ausgefahrenem Schaummrohr, beispielsweise gemäß Figur 8, wird durch die Verstellung bewirkt, dass im vorderen Endbereich des Austrittsrohres der Löschpistole 51, wo Öffnungen oder Schlitze eingebracht sind, über den rückwärtigen Ansaugtrichter 57 durch den im Betrieb auftretenden Venturi-Effekt Luft angesaugt und das austretende, ggf. mit Löschwasser versetzte Schaummittel aufgeschäumt wird.

Bei der in Figur 9 gezeigten, nur halb ausgefahrenen Position des Schaumrohres sind die vorstehend erwähnten Ansaugöffnungen in dem Löschpistolen-Rohr geschlossen. In dieser Stellung kann nunmehr unter Druck stehendes Löschgas zugeführt werden, um im Rohr der Löschpistole 51 das zugeführte Schaummittel aufzuschäumen.

Durch am Austrittsende der Löschpistole vorgesehene Spritzdüsen 73 (Figur 6) kann durch unterschiedliche Einstellung (z.B. durch Drehen) verschiedener, dort vorgesehener Spritzdüsen 73 eine unterschiedliche Spritz- und Austrittswirkung, insbesondere eine unterschiedliche Nebelbildung, Schaumbildung, ein Halb- bzw. Vollstrahl ergänzend erzeugt werden.

Da üblicherweise der Druck in der Löschgas-Flasche 11' bis weit über 200 bar betragen kann, ist dort das erwähnte Druckreduzierventil 43 vorgesehen, das den Gasdruck beispielsweise auf 10 bis 25 bar (oder mehr oder weniger) mindert. Da in diesem Fall durch die Minderung des Druckes und die Gasentspannung das Druckreduzierventil stark abgekühlt wird, bis hin zu der Gefahr der Eisbildung, ist ferner bevorzugt auf der Basis 3 eine Einrichtung zur Aufheizung des Druckreduzierventils 43 vorgesehen. Dazu dient ggf. ein auf der Basis 3, d.h. z.B. auf dem Chassis 5, zusätzlich vorgesehener oder separat zugeschalteter Stromgenerator, der mit Kraftstoff betrieben wird, wobei die erwärmten Abgase des Stromgenerators zur Aufwärmung des Druckreduzier- oder Druckminderungsventils 43 benutzt werden kann.

Durch einen derartigen Generator kann beispielsweise auch noch eine Beleuchtungsanlage mit Strom versorgt werden, um vor allem bei Dunkelheit den Einsatzplatz auszuleuchten. Die Lampen können dabei ebenfalls auf der Basis oder dem Chassis angeordnet oder aber flexibel aufgestellt und über separate elektrische Leitungen mit dem Generator verbunden werden.

Der Vollständigkeit halber wird noch erwähnt, dass über die elektrische Leitung 22 zwischen Löschpistole und Anlage beispielsweise auch noch eine Sprech- und/oder Funkverbindung eingerichtet sein kann, um Kontakt mit anderem im Einsatz befindlichen Personal aufrechterhalten zu können.

## Patentansprüche

1. Feuerlöschvorrichtung mit folgenden Merkmalen:
- mit einer Anlage oder Basis (3), die verschiedene Komponente umfasst,
- mit einem zu einer Löschpistole (51) führenden Löschschlauch (17),
- mit zumindest einem Löschwasseranschluss und/oder einem Löschwassertank (7) sowie zumindest einem Schaummittel-Anschluss und/oder einem Schaummitteltank (9) und mit zumindest einem Löschgastank (11),
- durch Umschaltung und/oder Zu- und Abschaltung von Ventilen (33) ist dem Austrittsende (67) der Löschpistole (51) entweder nur Löschwasser oder nur Löschgas oder Löschwasser versetzt mit Schaummittel oder Löschwasser versetzt mit Schaummittel und Luft und/oder Löschmittelgas zuführbar,
- mit einer Pumpe (25),
**gekennzeichnet durch** die folgenden weiteren Merkmale
- es ist ein Pumpenvormischer (29) vorgesehen, der der Pumpe (25) vorgeschaltet ist, und
- eine vom Löschwasseranschluss oder vom Löschwassertank (7) kommende Löschwasserzwischenleitung und eine vom Schaummittelanschluss oder vom Schaummitteltank (9) kommende Schaummittelzwischenleitung führen über den Pumpenvormischer (29) zu einer gemeinsamen Ansaugleitung der Pumpe (25).

2. Feuerlöschvorrichtung nach Anspruch 1, **dadurch gekennzeichnet, dass** sowohl das Löschwasser wie auch das Löschmittel oder das Löschmittelgas über den Löschschlauch (17) der Löschpistole (51) zuführbar ist.

3. Feuerlöschvorrichtung nach Anspruch 1 oder 2, **dadurch gekennzeichnet, dass** zwischen der Basis oder Anlage (3) und der Löschpistole (51) zumindest zwei Leitungen oder Schläuche vorgesehen sind, nämlich eine Fluidleitung (17a) zur Zuführung von Löschmittelwasser und/oder Schaummittel sowie eine zweite Löschgasleitung (17b) zur Zuführung von Löschgas.

4. Feuerlöschvorrichtung nach Anspruch 3, **dadurch gekennzeichnet, dass** die Fluidleitung (17a) und die Löschgasleitung (17b) in dem als Mantelschlauch ausgebildeten Löschschlauch (17) integriert sind.

5. Feuerlöschvorrichtung nach einem der Ansprüche 1 bis 4, **dadurch gekennzeichnet, dass** zwischen der Basis oder Anlage (3) und der Löschpistole (51) zumindest eine, vorzugsweise zumindest zwei elektrische Leitungen (22) zur Steuerung der Feuerlöschvorrichtung (1) von der Löschpistole (51) aus vorgesehen ist.

6. Feuerlöschvorrichtung nach Anspruch 5, **dadurch gekennzeichnet, dass** die zumindest eine, vorzugsweise die zumindest zwei elektrischen Leitungen (22) in dem als Mantelschlauch ausgebildeten Löschschlauch (17) integriert oder parallel zu diesem verlegt sind.

7. Feuerlöschvorrichtung nach einem der Ansprüche 1 bis 6, **dadurch gekennzeichnet, dass** der Löschschlauch (17) mit der integrierten Fluidleitung (17a) und der Löschgasleitung (17b), mit der zumindest einen weiteren vorgesehenen elektrischen Leitung (22) auf einer Schlauchtrommel (15) aufwickelbar sind.

8. Feuerlöschvorrichtung nach einem der Ansprüche 1 bis 7, wobei auf der Basis oder der Anlage (3) ferner eine Pumpe (25) vorgesehen ist, worüber das Löschwassser und/oder das Schaummittel unter Druck der Löschpistole (51) zuführbar ist, **dadurch gekennzeichnet, dass** die pumpe eine Hochdruckpumpe ist.

9. Feuerlöschvorrichtung nach einem der Ansprüche 1 bis 8, **dadurch gekennzeichnet, dass** die von der Pumpe (25) austrittsseitig kommende Pumpendruckleitung (37) zu einem Zulaufanschluss (19a) einer Schlauchtrommel (15) führt.

10. Feuerlöschvorrichtung nach einem der Ansprüche 1 bis 9, **dadurch gekennzeichnet, dass** die vom Löschgastank (11) der Löschgasdruckflasche (11') kommende Druckgasleitung (39) zu einem weiteren Zulaufanschluss (19b) an einer Schlauchtrommel (15) führt.

11. Feuerlöschvorrichtung nach einem der Ansprüche 1 bis 10, **dadurch gekennzeichnet, dass** in der von dem Löschgastank (11) abgehenden Druckgasleitung (39), vorzugsweise vor einem Zulaufanschluss (19b) an einer Schlauchtrommel (15) eine Druckminderungseinrichtung (43) vorgesehen ist.

12. Feuerlöschvorrichtung nach Anspruch 11, **dadurch gekennzeichnet, dass** die Druckminderungseinrichtung (43) mittels einer Aufheizeinrichtung vor dem Einfrieren geschützt ist.

13. Feuerlöschvorrichtung nach Anspruch 12, **dadurch gekennzeichnet, dass** die Aufheizeinrichtung aus einer Generatoreinrichtung besteht, worüber direkt oder mittels der durch die Generatoreinrichtung erzeugten erwärmten Abgase die Druckminderungseinrichtung (43) erwärmbar ist.

14. Feuerlöschvorrichtung nach einem der Ansprüche 1 bis 13, **dadurch gekennzeichnet, dass** an der Löschpistole (51) eine Betätigungs- oder Bedieneinrichtung (69) zur Durchführung unterschiedlicher Löschschritte vorgesehen ist.

15. Feuerlöschvorrichtung nach Anspruch 14, **dadurch gekennzeichnet, dass** die Bedieneinrichtung (69) für zumindest eine elektrische Leitung (22) mit der Basis oder Anlage (3) in Verbindung steht.

16. Feuerlöschvorrichtung nach einem der Ansprüche 1 bis 15, **dadurch gekennzeichnet, dass** an der Löschpistole (51) eine Umschaltung zur Schaumbildung vorgesehen ist.

17. Feuerlöschvorrichtung nach Anspruch 16, **dadurch gekennzeichnet, dass** die Ein- oder Umschalteinrichtung zur Erzeugung einer Schaumbildung aus einem verstellbaren Schaumrohr (55) besteht, welches in einer Betriebsposition ein Aufschäumens mittels Luft und in einer anderen Betriebsposition ein Aufschäumen mittels Löschgas erlaubt.

18. Feuerlöschvorrichtung nach Anspruch 16 oder 17, **dadurch gekennzeichnet, dass** das Schaumrohr (55) an seiner zur Abgabeseite gegenüberliegenden rückwärtigen Seite trichterförmig erweitert ist, um in einer Betriebsposition ein Ansaugen von Luft zur Schaumbildung aufgrund des Venturi-Effekts durchzuführen.

19. Feuerlöschvorrichtung nach einem der Ansprüche 16 bis 18, **dadurch gekennzeichnet, dass** in einer anderen Betriebsposition das Schaumrohr (55) Öffnungen oder Schlitze zur Ansaugung von Luft geschlossen und Auslässe am Ende der Löschgaszufuhr im Löschrohr (53) zur Schaumbildung unter Verwendung von Löschgas geöffnet sind.

20. Feuerlöschvorrichtung nach einem der Ansprüche 16 bis 19, **dadurch gekennzeichnet, dass** das Schaumrohr (55) in einer dritten Verstellposition jegliche Schaumbildung unterbindet.

## Claims

1. Fire extinguishing device having the following features:
- having a plant or base (3) which comprises various components,
- having an extinguishing hose (17) leading to an extinguishing pistol (51),
- having at least one extinguishing water connection and/or one extinguishing water tank (7) and also at least one foaming agent connection and/or one foaming agent tank (9) and having at least one extinguishing gas tank (11),
- by changing over and/or connecting and disconnecting valves (33), the outlet end (67) of the extinguishing pistol (51) can be supplied either with only extinguishing water or only extinguishing gas or extinguishing water admixed with foaming agent or extinguishing water admixed with foaming agent and air and/or extinguishing agent gas,
- having a pump (25),
**characterized by** the following further features
- a pump pre-mixer (29) is provided, which is connected upstream of the pump (25), and
- an intermediate extinguishing water line coming from the extinguishing water connection or from the extinguishing water tank (7), and an intermediate foaming agent line coming from the foaming agent connection or from the foaming agent tank (9) lead via the pump pre-mixer (29) to a common intake line of the pump (25).

2. Fire extinguishing device according to Claim 1, **characterized in that** both the extinguishing water and the extinguishing agent or the extinguishing agent gas can be supplied to the extinguishing pistol (51) via the extinguishing hose (17).

3. Fire extinguishing device according to Claim 1 or 2, **characterized in that**, between the base or plant (3) and the extinguishing pistol (51), at least two lines or hoses are provided, namely a fluid line (17a) for supplying the extinguishing agent water and/or foaming agent and a second extinguishing gas line (17b) for supplying extinguishing gas.

4. Fire extinguishing device according to Claim 3, **characterized in that** the fluid line (17a) and the extinguishing gas line (17b) are integrated in the extinguishing hose (17), constructed as a jacketed hose.

5. Fire extinguishing device according to one of Claims 1 to 4, **characterized in that**, between the base or plant (3) and the extinguishing pistol (51), at least one, preferably at least two, electric lines (22) are provided in order to control the fire extinguishing device (1) from the extinguishing pistol (51).

6. Fire extinguishing device according to Claim 5, **characterized in that** the at least one, preferably the at least two, electric lines (22) are integrated in the extinguishing hose (17) constructed as a jacketed hose, or are laid parallel to the latter.

7. Fire extinguishing device according to one of Claims 1 to 6, **characterized in that** the extinguishing hose (17) with the integrated fluid line (17a) and the extinguishing gas line (17b) can be wound onto a hose reel (15) together with the at least one further electric line (22) provided.

8. Fire extinguishing device according to one of Claims 1 to 7, a pump (25) additionally being provided on the base or the plant (3), via which pump the extinguishing water and/or the foaming agent can be supplied to the extinguishing pistol (51) under pressure, **characterized in that** the pump is a high-pressure pump.

9. Fire extinguishing device according to one of Claims 1 to 8, **characterized in that** the pump pressure line (37) coming from the outlet side of the pump (25) leads to a feed connection (19a) of a hose reel (15).

10. Fire extinguishing device according to one of Claims 1 to 9, **characterized in that** the pressurized gas line (39) coming from the extinguishing gas tank (11) to the extinguishing gas pressure bottle (11') leads to a further feed connection (19b) on a hose reel (15).

11. Fire extinguishing device according to one of Claims 1 to 10, **characterized in that** a pressure reducing device (43) is provided in the pressurized gas line (39) leading away from the extinguishing gas tank (11), preferably upstream of a feed connection (19b) on a hose reel (15).

12. Fire extinguishing device according to Claim 11, **characterized in that** the pressure reducing device (43) is protected against freezing by a heating device.

13. Fire extinguishing device according to Claim 12, **characterized in that** the heating device comprises a generator device, via which the pressure reducing device (43) can be warmed directly or by means of the warmed exhaust gases produced by the generator device.

14. Fire extinguishing device according to one of Claims 1 to 13, **characterized in that** an actuating or operating device (69) for performing different extinguishing steps is provided on the extinguishing pistol (51).

15. Fire extinguishing device according to Claim 14, **characterized in that** the operating device (69) for at least one electric line (22) is connected to the base or plant (3).

16. Fire extinguishing device according to one of Claims 1 to 15, **characterized in that** a means of changing over to foam formation is provided on the extinguishing pistol (51).

17. Fire extinguishing device according to Claim 16, **characterized in that** the device for switching on or changing over in order to produce foam formation comprises an adjustable foaming pipe (55) which, in one operating position, permits foaming by means of air and, in another operating position, permits foaming by means of extinguishing gas.

18. Fire extinguishing device according to Claim 16 or 17, **characterized in that** the foaming pipe (55) is widened in the shape of a funnel on its rear side located opposite the discharge side, in order, in one operating position, to take in air on account of the Venturi effect for the purpose of foam formation.

19. Fire extinguishing device according to one of Claims 16 to 18, **characterized in that,** in another operating position of the foaming pipe (55), openings or slots for taking in air are closed and outlets at the end of the extinguishing gas supply in the extinguishing pipe (53) are opened for the purpose of foam formation by using extinguishing gas.

20. Fire extinguishing device according to one of Claims 16 to 19, **characterized in that**, in a third adjusting position, the foaming pipe (55) suppresses any foam formation.

## Revendications

1. Dispositif d'extinction d'incendie, comportant les éléments suivants :
- une installation ou une base (3) qui comprend des composants différents,
- un tuyau flexible d'extinction (17) menant vers une lance d'extinction (51),
- au moins un raccord d'eau d'extinction et/ou un réservoir à eau d'extinction (7) ainsi qu'au moins un raccord à agent moussant et/ou un réservoir à agent moussant (9), et au moins un réservoir à gaz d'extinction (11),
- par commutation et/ou mise en circuit et coupure de valves (33), soit uniquement de l'eau d'extinction, soit uniquement du gaz d'extinction, soit encore de l'eau d'extinction mélangée avec l'agent moussant ou encore de l'eau d'extinction mélangée avec l'agent moussant et de l'air et/ou du gaz à agent d'extinction peut être amené à l'extrémité de sortie (67) de la lance d'extinction (51),
- une pompe (25),
**caractérisé par** les autres éléments suivants :
- il est prévu un pré-mélangeur de pompe (29) qui est agencé en amont de la pompe (25), et
- une conduite intermédiaire à eau d'extinction provenant du raccord d'eau d'extinction ou du réservoir à eau d'extinction (7) et une conduite intermédiaire à agent moussant provenant du raccord d'agent moussant ou du réservoir à agent moussant (9) mènent vers une conduite d'aspiration commune de la pompe (25) en passant par le pré-mélangeur de pompe (29).

2. Dispositif d'extinction d'incendie selon la revendication 1, **caractérisé en ce que** l'eau d'extinction et également l'agent d'extinction ou le gaz à agent d'extinction peuvent être amenés à la lance d'extinction (51) via le tuyau flexible d'extinction (17).

3. Dispositif d'extinction d'incendie selon l'une ou l'autre des revendications 1 et 2, **caractérisé en ce qu'**il est prévu entre la base ou l'installation (3) et la lance d'extinction (51) au moins deux conduites ou tuyaux que sont une conduite à fluide (17a) pour amener l'eau à agent d'extinction et/ou l'agent moussant, ainsi qu'une deuxième conduite à gaz d'extinction (17b) pour amener le gaz d'extinction.

4. Dispositif d'extinction d'incendie selon la revendication 3, **caractérisé en ce que** la conduite à fluide (17a) et la conduite à gaz d'extinction (17b) sont intégrées dans le tuyau flexible d'extinction (17) réalisé sous forme de tuyau enveloppe.

5. Dispositif d'extinction d'incendie selon l'une des revendications 1 à 4, **caractérisé en ce qu'**il est prévu entre la base ou l'installation (3) et la lance d'extinction (51) au moins une ligne, de préférence au moins deux lignes électriques (22) pour commander le dispositif d'extinction d'incendie (1) à partir de la lance d'extinction (51).

6. Dispositif d'extinction d'incendie selon la revendication 5, **caractérisé en ce que** ladite au moins une, de préférence lesdites au moins deux lignes électriques (22) sont intégrées dans le tuyau flexible d'extinction (17) réalisé sous forme de tuyau enveloppe ou sont posées parallèlement à celui-ci.

7. Dispositif d'extinction d'incendie selon l'une des revendications 1 à 6, **caractérisé en ce que** le tuyau d'extinction (17) avec la conduite à fluide intégrée (17a) et la conduite à gaz d'extinction ( 17b) peuvent être enroulés conjointement avec ladite au moins une autre ligne électrique (22) sur un tambour à tuyau (15).

8. Dispositif d'extinction d'incendie selon l'une des revendications 1 à 7, dans lequel est prévu en outre une pompe (25) sur la base ou sur l'installation (3), via laquelle l'eau d'extinction et/ou l'agent moussant peuvent être amenés sous pression à la lance d'extinction (51), **caractérisé en ce que** la pompe est une pompe à haute pression.

9. Dispositif d'extinction d'incendie selon l'une des revendications 1 à 8, **caractérisé en ce que** la conduite de refoulement de pompe (37) provenant de la pompe (25) du côté sortie mène vers un raccord d'admission (19a) d'un tambour à tuyau (15).

10. Dispositif d'extinction d'incendie selon l'une des revendications 1 à 9, **caractérisé en ce que** la conduite à gaz sous pression (39) provenant du réservoir à gaz d'extinction (11) de la bouteille à gaz d'extinction sous pression (11') mène vers un autre raccord d'admission (19b) sur un tambour à tuyau (15).

11. Dispositif d'extinction d'incendie selon l'une des revendications 1 à 10, **caractérisé en ce qu'**il est prévu un dispositif de réduction de pression (43) dans la conduite à gaz sous pression (39) partant du réservoir à gaz d'extinction (11), de préférence en avant d'un raccord d'admission (19b) sur un tambour à tuyau (15).

12. Dispositif d'extinction d'incendie selon la revendication 11, **caractérisé en ce que** le dispositif de réduction de pression (43) est protégé à l'encontre le gel au moyen d'un dispositif de chauffage.

13. Dispositif d'extinction d'incendie selon la revendication 12, **caractérisé en ce que** le dispositif de chauffage est constitué par un dispositif générateur au moyen duquel le dispositif de réduction de pression (43) peut être chauffé soit directement soit au moyen des gaz d'échappement chauffés produits par le dispositif générateur.

14. Dispositif d'extinction d'incendie selon l'une des revendications 1 à 13, **caractérisé en ce qu'**un dispositif d'actionnement ou de manipulation (69) est prévu sur la lance d'extinction (51) pour exécuter des étapes d'extinction différentes.

15. Dispositif d'extinction d'incendie selon la revendication 14, **caractérisé en ce que** le dispositif de manipulation (69) pour au moins une ligne électrique (22) est en liaison avec la base ou avec l'installation (3).

16. Dispositif d'extinction d'incendie selon l'une des revendications 1 à 15, **caractérisé en ce qu'**un organe de commutation pour la formation de mousse est prévu sur la lance d'extinction (51).

17. Dispositif d'extinction d'incendie selon la revendication 16, **caractérisé en ce que** le dispositif de mise en marche ou de commutation pour générer une mousse est constitué par un tube à mousse réglable (55) qui permet un moussage au moyen de l'air dans une position de fonctionnement et qui permet un moussage au moyen de gaz d'extinction dans une autre position de fonctionnement.

18. Dispositif d'extinction d'incendie selon l'une ou l'autre des revendications 16 et 17, **caractérisé en ce que** le tube à mousse (55) est évasé en forme d'entonnoir sur son côté arrière opposé au côté de distribution, afin d'effectuer une aspiration d'air pour la formation de mousse par effet Venturi dans une position de fonctionnement.

19. Dispositif d'extinction d'incendie selon l'une des revendications 16 à 18, **caractérisé en ce que** dans une autre position de fonctionnement du tube à mousse (55), des ouvertures ou des fentes pour aspirer de l'air sont fermées et des sorties à l'extrémité de l'alimentation en gaz d'extinction dans le tube d'extinction (53) sont ouvertes pour la formation de mousse par utilisation de gaz d'extinction.

20. Dispositif d'extinction d'incendie selon l'une des revendications 16 à 19, **caractérisé en ce que** le tube à mousse (55) interdit toute formation de mousse dans une troisième position de réglage.
